# FASCICULE DE BREVET EUROPEEN

(11) **EP 1 012 067 B1**
(45) Date de publication et mention de la délivrance du brevet: **16.01.2002**
(21) Numéro de dépôt: 97924850.7
(22) Date de dépôt: 16.06.1997
(51) Int. Cl.: B65D 83/12, B65D 83/08

(54) **DISTRIBUTEUR D'OBJETS PLATS, NOTAMMENT DE CARTES DE VISITE**
SPENDER FÜR FLACHE GEGENSTÄNDE, INSBESONDERE VISITENKARTE
DISPENSER OF FLAT OBJECTS, IN PARTICULAR CALLING CARDS

(43) Date de publication de la demande: 28.06.2000
(73) Titulaire: Marchand, Florian, 2740 Moutier (CH)
(72) Inventeur: Marchand, Florian, 2740 Moutier (CH)
(74) Mandataire: BOVARD AG - Patentanwälte
(86) Numéro de dépôt international: CH9700238
(87) Numéro de publication internationale: WO9857870

(56) Documents cités:
- CH-A- 678 047
- FR-A- 1 564 918
- US-A- 3 710 929
- US-A- 4 240 564

## Description

La présente invention concerne un distributeur d'objets plats, comme des cartes de visite, tel que décrit dans le préambule de la revendication 1.

La distribution de cartes de visite peut poser parfois des problèmes dans la mesure où celles-ci sont généralement contenues dans des boîtes traditionnelles ou des pochettes souples et qu'il peut être difficile de saisir rapidement exactement une seule carte afin de la distribuer. Lorsqu'on désire améliorer la rapidité d'accès aux cartes pour leur distribution, on les loge alors dans une poche d'un portefeuille ou d'un porte-monnaie, ce qui risque de déformer les cartes et/ou de les salir.

Le brevet CH 678.047 propose un distributeur à couvercle coulissant où, par un déplacement du couvercle on extrait une carte d'une pile logée dans le boîtier de distributeur. Si un tel distributeur semble extrêmement pratique, il comporte néanmoins un certain nombre d'inconvénients rendant son usage aléatoire.

Tout d'abord, lors du chargement du boîtier par une nouvelle pile de cartes, vu que le boîtier a une section d'introduction correspondant au format des cartes, il est nécessaire de complètement retirer le couvercle du boîtier; ainsi pour introduire une nouvelle pile, il est nécessaire tout d'abord de l'introduire dans le boîtier puis de presser à l'aide d'un pouce sur la carte supérieure afin de maintenir la pile à l'intérieur du boîtier pour contrer l'effet du ressort, alors que simultanément on doit réintroduire le couvercle dans les moyens de glissement. Cette opération peut être assez hasardeuse.

D'autre part, vu qu'un ou plusieurs ressorts appuient sur le fond de la pile afin de la presser contre le couvercle, lorsqu'on déplace ce couvercle vers l'avant pour distribuer une carte, la portion arrière de la pile n'étant plus retenue par le couvercle a tendance à sortir du boîtier, notamment quand la pile ne comprend plus que quelques cartes, faisant qu'une ou plusieurs cartes sont généralement coincées lors du retour du couvercle en position de fermeture. Un autre effet malencontreux de cette situation est que, selon la force d'appui exercée par les ressorts, la carte supérieure peut être entraînée vers l'arrière lors du retour du couvercle en position de fermeture, faisant que cette carte supérieure sort du boîtier par l'arrière.

Dans le dispositif ci-dessus, le ou les ressorts appuient directement sur la carte disposée au fond de la pile. Ceci est aussi un inconvénient puisque selon la flexibilité des cartes, celles-ci peuvent se voiler et empêcher le fonctionnement correct du dispositif, notamment empêcher une prise correcte par les griffes d'entraînement ainsi que l'extraction de la carte supérieure par la fente prévue à cet effet.

Comme on le voit notamment sur les figures 2 à 4 du brevet précité la carte supérieure subit une double flexion lors de son extraction; ceci peut être aussi un inconvénient lorsque des cartes de visite en plastique sont utilisées, vu leur plus grande rigidité que celles en carton.

Le but de l'invention est donc de proposer un distributeur de cartes de visite, ou plus généralement d'objets plats, qui ne comporte pas les inconvénients des dispositifs de l'art antérieur et plus particulièrement les inconvénients du dispositif décrit dans le brevet CH 678.047, et qui soit pleinement efficace pour conserver et distribuer une carte de visite ou un objet plat à la fois, ceci sans les abîmer.

Pour ceci, le distributeur selon l'invention comporte les caractéristiques mentionnées dans la partie caractérisante de la revendication 1.

Diverses variantes d'exécution sont mentionnées dans les revendications dépendantes.

Le distributeur comprend notamment des moyens de retenue facilitant l'introduction de la pile de cartes dans le boîtier et empêchant un déplacement vers le haut ou vers l'arrière de la carte supérieure de la pile.

De manière préférentielle, les moyens à ressort utilisés ici appuient sur la pile de cartes par l'intermédiaire d'une plaque d'appui, faisant que la pile reste absolument plane, sans voilement, ce qui facilite grandement le fonctionnement du distributeur.

D'autre part le distributeur est conçu de telle manière que les cartes restent absolument planes en chaque moment du stockage et de l'extraction; ceci permet d'utiliser des cartes de n'importe quelle flexibilité/rigidité.

D'autres avantages du distributeur selon l'invention sont mentionnés dans la description qui suit d'une forme d'exécution préférentielle d'un distributeur et de ses variantes, description qui est à considérer en relation avec le dessin annexé comportant les figures où:
la figure 1 est une vue explosée en perspective d'un distributeur selon l'invention contenant une pile de cartes de visite,
la figure 2 est une vue en coupe longitudinale d'un distributeur lors de l'extraction d'une carte de visite, et
la figure 3 est une vue en coupe transversale d'un distributeur.

La description qui suit est relative à un distributeur de cartes de visite, mais il est bien entendu qu'elle peut s'appliquer plus généralement à un distributeur d'objets plats.

Comme on le voit à la figure 1, le distributeur est constitué essentiellement d'un boîtier 1, d'un couvercle 2, coulissant sur une face ouverte dudit boîtier dans le sens indiqué par la flèche, et de moyens à ressort 3. La figure montre aussi une pile 4 de cartes de visite. Les moyens à ressort 3 viennent se placer à l'intérieur du logement 10 du boîtier 1 et pressent la pile 4, par l'intermédiaire de sa face inférieure 40, contre la face inférieure 20 du couvercle 2.

Cette figure permet aussi de montrer le chargement du distributeur; En considérant que les moyens à ressort 3, représentés séparés du boîtier 1 uniquement pour la compréhension de la figure, sont placés sur la face de fond du logement 10 aménagé à l'intérieur du boîtier 1, et que le couvercle coulissant 2 a été retiré, une pile 4 de cartes de visite peut être introduite par la face ouverte supérieure du boîtier 10, l'extrémité arrière de la pile 4 disposée sur la gauche de la figure étant alors glissée sous des moyens de maintien fixes 11, constitués ici d'une languette dont une face d'appui 11A est disposée dans un plan correspondant à celui de la carte supérieure 41 de la pile 4. On comprend donc qu'une portion de la surface supérieure proche de l'extrémité arrière de la carte supérieure 41 de la pile 4 vient en appui contre la face d'appui 11A de la languette 11. Ainsi, la pile de cartes 4 étant maintenue au moins en un point, il est facile tout d'abord de contrôler que le nombre de cartes introduites dans le boîtier ne dépasse pas un nombre maximum admissible, puis de refermer le boîtier en introduisant des rails de glissement 21 aménagés sur les bordures latérales du couvercle 2 dans des rainures correspondantes 12 aménagées à cet effet sur les bordures supérieures des faces latérales du boîtier 1 puis en faisant coulisser le couvercle 2 par l'intermédiaire desdits rails 21 et rainures 12, en sens inverse à celui représenté par la flèche.

On remarque sur la figure que les rails de glissement 21 ne courent pas sur toute la longueur du couvercle, mais qu'ils sont interrompus un peu en avant de la bordure arrière du couvercle, soit celle disposée sur la gauche de la figure. Cette disposition avantageuse, non indispensable, permet de faciliter encore le chargement du distributeur, dans la mesure où lorsque la pile de cartes 4 a été chargée comme indiqué précédemment dans le boîtier 1, il suffit de venir appuyer la portion de surface inférieure 20 du couvercle 2 démunie de rails sur la portion de face supérieure de la carte supérieure 41 opposée à celle maintenue par la languette d'appui 11, ceci alignant automatiquement le couvercle 2, respectivement les rails de glissement 21 avec les rainures 12, facilitant ainsi leur introduction et la mise en place du couvercle 2.

De manière avantageuse, le couvercle 2 est muni d'une échancrure 22, correspondant en forme et en dimensions à la languette d'appui 11 du boîtier 1, et qui vient entourer ladite languette lorsque le distributeur est fermé. Cette disposition permet un déplacement plan de la carte supérieure 41 lors de son extraction, comme on le verra plus loin.

On voit aussi sur la figure que le couvercle 2 peut être muni de moyens de prise en relief 23, facilitant son maniement.

Les figures 2 et 3, qui sont des coupes longitudinale, respectivement transversale du distributeur montrent que le logement 10 du boîtier possède des dimensions longitudinale et transversale légèrement plus grandes que la longueur et la largeur de la pile de cartes 4. La hauteur libre du logement 10 permet de recevoir une pile 4 composée d'une pluralité de cartes de visite ainsi que les moyens à ressort 3. Les dimensions du distributeur sont donc essentiellement dictées par les dimensions des cartes de visite ainsi que par le nombre de cartes que l'on désire stocker dans le distributeur.

La figure 2 montre le distributeur ayant été chargé d'une pile 4 de cartes de visite puis refermé de la manière décrite plus haut, en cours d'extraction ou distribution de la carte supérieure 41 de la pile 4. Comme déjà indiqué, la pile 4 est pressée contre la face inférieure 20 du couvercle 2. Lorsque l'utilisateur imprime un mouvement vers l'avant au couvercle, soit dans le sens d'ouverture représenté par la flèche, la carte 41 est entraînée selon ce même mouvement par des griffes d'entraînement 24 disposées de chaque côté de l'échancrure 22 (voir figure 1) lesdites griffes faisant légèrement saillie vers l'intérieur 10 du boîtier 1, en arrière de la pile 4, respectivement de la carte supérieure 41. La hauteur desdites griffes 24 faisant saillie sous la face supérieure 20 du couvercle 2 est juste suffisante pour entraîner la carte supérieure 41 tout en n'agissant pas sur la carte qui lui est directement inférieure. La face avant 13 du boîtier 1 est munie sur sa bordure supérieure d'une échancrure 13A, laissant une fente entre ladite face avant et le couvercle 2. La hauteur de l'échancrure 13A, respectivement de la fente est juste suffisante pour le passage d'une carte, la bordure supérieure de la face avant 13 empêchant la sortie de la carte disposée directement sous la carte supérieure 41 et qui pourrait être entraînée par frottement entre les deux dites cartes. La carte 41, entraînée par le couvercle 2, respectivement par les griffes 24 sort donc du boîtier par l'échancrure 13A. Après avoir imprimé un mouvement d'avance au couvercle 2 de quelques cm, soit un trajet inférieur à la longueur du boîtier, l'utilisateur repousse alors le couvercle vers l'arrière, en sens inverse à celui de la flèche, afin de refermer le distributeur. La carte 41 reste donc partiellement en saillie hors de la fente et il suffit alors à l'utilisateur de la retirer pour la distribuer.

Dès que la carte 41 a été retirée, les moyens à ressort repoussent la pile vers le haut faisant qu'une nouvelle carte supérieure peut être entraînée par les griffes 24 pour être distribuée comme précédemment.

On voit bien sur la figure 2 que les moyens de maintien fixes 11, soit la languette de maintien, empêchent une éventuelle sortie de l'extrémité arrière de la pile 4 par l'ouverture de la face supérieure du boîtier laissée libre par le déplacement du couvercle 2.

De manière avantageuse, comme on le voit sur les figures, les moyens à ressort 3 sont constitués d'une plaque d'appui 30 et de un ou plusieurs ressorts 31, de préférence deux ressorts à lame fixés en leur portion centrale sur la face inférieure de la plaque 30 et arqués transversalement comme on le voit notamment à la figure 3. Ainsi, les ressorts n'appuyant pas directement sur la pile 4, celle-ci ne peut avoir tendance à se voiler, ce qui fait que, même si la pile 4 ne contient plus que quelques cartes relativement flexibles, celles-ci resteront absolument planes, serrées entre la face supérieure de la plaque d'appui 30 et la face inférieure 20 du couvercle. On peut voir sur les figures 2 et 3 que la pile 4, respectivement toutes les cartes de visite et en particulier la carte supérieure 41 restent absolument planes tout au long de leur traitement, que ce soit lors du stockage ou lors de leur distribution. Notamment sur la figure 2 on voit que la disposition de la surface active 11A sur le même plan que la surface inférieure 20 du couvercle 2, ce qui nécessite la création de l'échancrure 22, permet de conserver la carte supérieure 41 absolument plane. Le distributeur peut donc accepter des cartes de visite, ou n'importe quel objet plat semblable, quelle que soit la rigidité de ce dernier et les distribuer sans problèmes de coincement.

Comme on le voit à la figure 2, les extrémités avant et arrière de la plaque support 30 sont de préférence légèrement incurvées vers le bas, ou en variante sont munies d'un chanfrein ou d'un biseau, de manière à ce que les griffes d'entraînement 24 ne crochent pas la plaque d'appui lorsque la dernière carte de la pile 4 a été retirée du distributeur.

Le distributeur peut être fait en n'importe quel matériau idoine, par exemple en métal, obtenu par exemple par étampage et usinage d'une feuille métallique, ou alors en matériau synthétique coulé ou injecté. Il n'est pas nécessaire que l'ensemble du distributeur soit confectionné dans le même matériau, par exemple ou pourrait avoir un boîtier et un couvercle métallique avec une plaque d'appui en plastique munie de ressorts métalliques, toute autre combinaison de matériaux étant envisageable. Vu la présence de deux faces planes importantes sur le distributeur, ces faces peuvent recevoir un décor ou un motif publicitaire.

Diverses variantes d'exécution peuvent être envisagées, par exemple les griffes 24 pourraient être supprimées alors qu'au moins une portion de la face inférieure 20 du couvercle 2 serait recouverte d'un enduit ou d'une couche adhérente, par exemple en caoutchouc; une telle forme d'exécution serait avantageuse dans le cas d'un objet à distribuer relativement flexible qu'il serait difficile d'entraîner par les griffes. Par ailleurs, les moyens de prise 23 sur la face supérieure du couvercle 2 peuvent être remplacés ou complétés d'une ouverture aménagée dans le couvercle afin de contrôler qu'il reste au moins une carte dans le distributeur. De même, des moyens de fermeture, par exemple un relief coopérant avec une nervure, aménagés entre le boîtier et le couvercle, par exemple entre l'échancrure 22 et la languette d'appui 11, permet de verrouiller le couvercle en position fermée, ce qui peut être avantageux lorsque le distributeur est quasi vide.

Un tel distributeur peut trouver de nombreuses applications, tout d'abord il permet un stockage et une distribution aisée de cartes de visite; il peut tout aussi bien servir au stockage de n'importe quel objet plat à distribuer, comme par exemple des cartes d'un jeu de cartes, des fiches à remplir, des étiquettes, des billets de banque, etc.

## Revendications

1. Distributeur d'objets plats, notamment de cartes de visite (41), constitué d'un boîtier creux (1) contenant une pile d'objets (4), et d'un couvercle (2) coulissant longitudinalement relativement au boîtier (1), des moyens à ressort (3) étant prévus pour appuyer la pile (4) d'objets plats contre le couvercle (2), ledit couvercle comportant des moyens d'entraînement (24) vers l'avant de l'objet supérieur (41) de la pile lors de son coulissement, le boîtier (1) étant muni d'une ouverture de sortie (13A) dudit objet,
**caractérisé en ce qu'**il comporte en outre
des moyens d'appui fixes (11) de la pile (4) attenants au boîtier (1), aptes à maintenir une portion de la surface supérieure de la pile (4) lors de son introduction dans le boîtier et lors du coulissement du couvercle.

2. Distributeur selon la revendication 1, **caractérisé en ce que** les moyens d'appui fixes sont constitués d'une languette (11) fixée perpendiculairement à la face frontale arrière du boîtier (1) et comportant une surface d'appui (11A) disposée dans le plan de l'objet supérieur (41) de la pile.

3. Distributeur selon la revendication 2, **caractérisé en ce que** le plan formé par la surface d'appui (11A) de la languette (11) correspond au plan de la surface inférieure (20) du couvercle, permettant un stockage et une distribution de l'objet supérieur (41) de la pile sans aucune flexion dudit objet.

4. Distributeur selon la revendication 3, **caractérisé en ce que** la longueur de la languette (11) est inférieure à la largeur du couvercle (2).

5. Distributeur selon l'une des revendications précédentes, **caractérisé en ce que** les moyens à ressort (3) sont constitués d'une plaque d'appui (30) pressée par au moins un ressort (31) contre la face inférieure (40) de la pile (4).

6. Distributeur selon la revendication 5, **caractérisé en ce que** les deux arêtes des bordures d'extrémités avant et arrière de la plaque d'appui (30) sont recourbées vers le bas ou chanfreinées ou biseautées.

7. Distributeur selon l'une des revendications précédentes, **caractérisé en ce que** les moyens d'entraînement sont constitués d'au moins une griffe (24), en relief sur la face inférieure (20) du couvercle (2), disposée proche de l'extrémité arrière dudit couvercle.

8. Distributeur selon l'une des revendications 1 à 6, **caractérisé en ce que** les moyens d'entraînement sont constitués d'une couche adhérente disposée sur au moins une portion de la face inférieure (20) du couvercle.

9. Distributeur selon l'une des revendications précédentes, **caractérisé en ce que** le couvercle (2) comprend deux rails de glissement (21) disposés chacun sur une bordure latérale dudit couvercle, chacun desdits rails (21) coopérant avec une rainure (12) aménagée sur une bordure supérieure des faces latérales dudit boîtier pour le coulissement du couvercle, les deux rails de glissement (21) étant supprimés sur une portion située vers l'arrière dudit couvercle.

10. Distributeur selon l'une des revendications précédentes, **caractérisé en ce qu'**il comprend en outre des moyens de verrouillage du couvercle sur le boîtier.

11. Distributeur selon l'une des revendications précédentes, **caractérisé en ce qu'**il comprend en outre des moyens permettant de contrôler qu'il contient encore au moins un objet à distribuer.

## Claims

1. Dispenser of flat objects, especially of calling cards (41), composed of a hollow case (1) containing a stack of objects (4), and of a cover (2) sliding longitudinally relative to the case (1), spring means (3) being provided for pressing the stack (4) of flat objects against the cover (2), said cover comprising means for driving (24) the top object (41) of the stack toward the front at the time of its sliding, the case (1) being provided with an exit opening (13A) for said object,
**characterised in that** it further comprises
fixed means of support (11) of the stack (4) adjoining the case (1), capable of holding a portion of the upper surface of the stack (4) at the time of its insertion into the case and at the time of the sliding of the cover.

2. Dispenser according to claim 1, **characterised in that** the fixed support means are made up of a tongue (11) fixed perpendicular to the rear frontal face of the case (1) and comprising a support surface (11A) disposed in the plane of the top object (41) of the stack.

3. Dispenser according to claim 2, **characterised in that** the plane formed by the support surface (11A) of the tongue (11) corresponds to the plane of the lower surface (20) of the cover, permitting storage and dispensing of the top object (41) of the stack without any bending of said object.

4. Dispenser according to claim 3, **characterised in that** the length of the tongue (11) is less than the width of the cover (2).

5. Dispenser according to one of the preceding claims, **characterised in that** the spring means (3) are made up of a support plate (30) pressed by at least one spring (31) against the lower surface (40) of the stack (4).

6. Dispenser according to claim 5, **characterised in that** the two ridges of the front and rear end edges of the support plate (30) are curved downward or chamfered or bevelled.

7. Dispenser according to one of the preceding claims, **characterised in that** the driving means are made up of at least one claw (24), in relief on the lower surface (20) of the cover (2), disposed close to the rearward end of said cover.

8. Dispenser according to one of the claims 1 to 6, **characterised in that** the driving means are made up of an adhesive layer disposed on at least a portion of the lower surface (20) of the cover.

9. Dispenser according to one of the preceding claims, **characterised in that** the cover (2) includes two slide rails (21), each disposed on a side edge of said cover, each of said rails (21) co-operating with a groove (12) contrived on an upper edge of the side faces of said case for the sliding of the cover, the two slide rails (21) being eliminated over a portion situated toward the rear of said cover.

10. Dispenser according to one of the preceding claims, **characterised in that** it further includes means for locking of the cover on the case.

11. Dispenser according to one of the preceding claims, **characterised in that** it further includes means permitting to check that it still contains at least one object to be dispensed.

## Patentansprüche

1. Spender für flache Gegenstände, insbesondere Visitenkarten (41), bestehend aus einem hohlen Behälter (1), welcher einen Stapel von Gegenständen (4) enthält, einer Abdeckung (2), die relativ zum Behälter (1) gleitbar ist, Federmittel (3), die den Stapel (4) der flachen Gegenstände gegen die Abdeckung (2) drückt, wobei die genannte Abdeckung Mitnahmemittel (24) umfasst, um den obersten Gegenstand (41) des Stapels während des Gleitens gegen vom zu schieben, und der Behälter (1) mit einer Ausgangsöffnung (13a) für den genannten Gegenstand ausgestattet ist, **dadurch gekennzeichnet, dass** femer feste Abstützmittel (11) für den Stapel (4) angrenzend an den Behälter (1) vorgesehen sind, die fähig sind, einen Teil der oberen Oberfläche des Stapels (4) während seiner Einführung in den Behälter und während der Verschiebung des Behälters zu halten.

2. Spender nach Anspruch 1, **dadurch gekennzeichnet, dass** die festen Abstützmittel aus einer Lasche (11) bestehen, die senkrecht zur hinteren frontalen Fläche des Behälters (1) befestigt sind und eine Abstützoberfläche (11a) aufweisen, die in der Ebene des obersten Gegenstandes (41) des Stapels angeordnet sind.

3. Spender nach Anspruch 2, **dadurch gekennzeichnet, dass** die Ebene, die durch die Abstützoberfläche (11a) der Lasche (11) gebildet ist, der Ebene der unteren Oberfläche (20) der Abdeckung entspricht, wodurch eine Stapelung und ein Spenden des obersten Gegenstandes 41 des Stapels möglich ist, ohne irgend eine Biegung des genannten Gegenstandes.

4. Spender nach Anspruch 3, **dadurch gekennzeichnet, dass** die Länge der Lasche (11) geringer ist als die Breite der Abdeckung (2).

5. Spender nach einem der vorhergehenden Ansprüche, **dadurch gekennzeichnet, dass** die Federmittel (3) durch eine Abstützplatte (30) gebildet sind, welche durch mindestens eine Feder (31) gegen die untere Fläche (40) des Stapels (4) gedrückt ist.

6. Spender nach Anspruch 5, **dadurch gekennzeichnet, dass** die zwei Kanten des vorderen und hinteren Endrandes der Abstützplatte (30) gegen unten gebogen oder abgeschrägt oder mit einer Phase versehen sind.

7. Spender nach einem der vorhergehenden Ansprüche, **dadurch gekennzeichnet, dass** die Mitnahmemittel aus mindesten einem Haken (24) gebildet sind, welcher über die untere Fläche (20) der Abdeckung (2) hervorsteht, angeordnet in der Nähe des vorderen Endes der genannten Abdeckung.

8. Spender nach einem der Ansprüche 1 bis 6, **dadurch gekennzeichnet, dass** die Mitnahmemittel aus einer haftenden Schicht gebildet sind, welche mindestens auf einem Teil der unteren Oberfläche (20) der Abdeckung angeordnet ist.

9. Spender nach einem der vorhergehenden Ansprüche, **dadurch gekennzeichnet, dass** die Abdeckung (2) zwei Gleitschienen (21) umfasst, wovon jede auf einem seitlichen Rand der genannten Abdeckung angeordnet ist, und jede dieser Schienen (21) mit einer Rille (12) zusammenwirkt, die auf einem oberen Rand der seitlichen Flächen des genannten Behälters angebracht sind, für das Gleiten der Abdeckung, und die zwei Gleitschienen (21) auf einem Bereich, der gegen hinten der genannten Abdeckung angeordnet ist, weggelassen sind.

10. Spender nach einem der vorhergehenden Ansprüche, **dadurch gekennzeichnet, dass** er ferner Verriegelungsmittel für die Abdeckung auf dem Behälter umfasst.

11. Spender nach einem der vorhergehenden Ansprüche, **dadurch gekennzeichnet, dass** er ferner Mittel umfasst, welche eine Kontrolle erlauben, ob sich noch mindestens ein auszugebender Gegenstand im Behälter befindet.
